# EUROPÄISCHE PATENTSCHRIFT

(11) **EP 0 766 788 B1**
(45) Veröffentlichungstag und Bekanntmachung des Hinweises auf die Patenterteilung: **10.01.2001**
(21) Anmeldenummer: 96902897.6
(22) Anmeldetag: 24.02.1996
(51) Int. Cl.: F04B 49/12, F04B 1/07

(54) **VERSTELLBARE, HYDROSTATISCHE RADIALKOLBENMASCHINE**
ADJUSTABLE HYDROSTATIC RADIAL-PISTON MOTOR
MOTEUR A PISTONS RADIAUX HYDROSTATIQUE REGLABLE

(30) Priorität: 13.04.1995 DE 19513987
(43) Veröffentlichungstag der Anmeldung: 09.04.1997
(73) Patentinhaber: ROBERT BOSCH GMBH, 70442 Stuttgart (DE)
(72) Erfinder: LEUTNER, Volkmar, D-71292 Friolzheim (DE)
(86) Internationale Anmeldenummer: DE9600313
(87) Internationale Veröffentlichungsnummer: WO9632589

(56) Entgegenhaltungen:
- DE-A- 3 513 736
- FR-A- 2 292 134

## Beschreibung

### Stand der Technik

Die Erfindung geht aus von einer hydrostatischen Radialkolbenmaschine mit verstellbarem Hubring nach dem Oberbegriff des Anspruchs 1.

Eine derartige Maschine ist allgemein bekannt. Sie wird in einer Vielzahl von Anwendungsbereichen der Hydraulik benutzt, da es durch ihren Einsatz möglich ist, den Aufwand an Steuer- und/oder Regelventilen zu verringern. Hauptvorteile bei Antrieben mit derartigen Radialkolbenmaschinen ist neben der Einfachheit der Bauweise deren Verlustarmut, sowie die schnelle und präzise elektrische Ansteuerbarkeit der Maschine. Zur Ansteuerung werden in das Maschinengehäuse integrierte, druckbeaufschlagte Verstellkolben eingesetzt, die auf den äußeren Umfang des Hubrings entlang dessen Verstellrichtung einwirken. Die Exzentrizität des Hubrings, welche proportional zur Fördermenge der Maschine ist, läßt sich als Regelgröße verwenden und wird von einem induktiven Wegaufnehmer erfaßt. Dieser Istwert wird von einem elektronischen Regelverstärker mit einem Führungswert verglichen und dient zur Lageregelung des Hubrings. In manchen Anwendungsfällen ist es nun ungünstig, daß sich dieser induktive Wegaufnehmer nicht anders als in Verlängerung der Verstellkolben anordnen läßt, wodurch sich die Maschine in ihrer bereits größten Abmessung weiter vergrößert. Da der Wegaufnehmer ein zusätzliches Anbauteil darstellt erhöht sich zudem der Bauaufwand der Maschine.

Ferner ist nach DE 35 13 736 A1 eine hydrostatische Radialkolbenpumpe mit einer Meßeinrichtung zur Erfassung der Exzentrizität eines drehbar gelagerten Exzenterrings bekannt. Ein hydraulisches Gestänge überträgt dabei die von der Exzentrizität des Exzenterrings abhängige Auslenkung eines Geberstößels, welcher sich auf der Innenseite des Exzenterrings abstützt, auf einen Nehmerstößel. Dieser ist mit einem Spulenkern versehen, welcher entsprechend der vorhandenen Exzentrizität am Exzenterring unterschiedlich tief in eine Meßspule eintaucht und dort ein Meßsignal auslöst. Diese Meßeinrichtung weist eine Vielzahl von mechanischen Bauteilen auf und erfordert einen hohen Aufwand für die hydraulische Kopplung; dabei muß die Signalabnahme in einer rotierenden Maschinenwelle erfolgen.

### Vorteile der Erfindung

Die erfindungsgemäße, elektrohydraulisch verstellbare Maschine mit den kennzeichnenden Merkmalen des Hauptanspruchs hat demgegenüber den Vorteil, daß die eingesetzten Mittel aus kostengünstigen Meßeinrichtungen bestehen, die in ohnedies vorhandene Bauteile der Maschine integriert sind bzw. daß vorhandene Bauteile der Maschine als Meßwertgeber verwendet werden. Dadurch vergrößern sich weder Bauvolumen noch Bauaufwand der Maschine.

Weiterhin vorteilhaft ist es, daß ein digitales Meßsignal vorliegt, das von einer elektronischen Schaltung sowohl zur Bestimmung der Exzentrizität des Hubrings als auch zur Drehzahlbestimmung des Rotors und ggf. für weitere Funktionen, wie z.B. zur Geräuschdämpfung der Maschine, benutzt werden kann.

Erwähnenswert ist auch, daß die Abtastzeit, entsprechend den Anforderungen des Einsatzfalles, in gewissen Grenzen flexibel ist, indem die Anzahl der als Meßwertgeber eingesetzten Gleitschuhe variiert werden kann. Die kleinsten Abtastzeiten lassen sich demnach erreichen, wenn alle Gleitschuhe als Meßwertgeber eingesetzt werden. Günstig ist ferner, daß die Meßeinrichtung berührungslos arbeitet und deshalb weder Reibung noch Verschleiß unterliegt, was sich in einer langen Lebensdauer bei geringer Wartung bemerkbar macht.

Weitere vorteilhafte Ausgestaltungen ergeben sich aus den Unteransprüchen und der Beschreibung.

### Zeichnung

Ein Ausführungsbeispiel der Erfindung ist in der Zeichnung dargestellt und in der nachfolgenden Beschreibung näher erläutert.

Es zeigen Fig.1 eine Radialkolbenmaschine im Querschnitt, in vereinfachter Darstellung und Fig.2 ein Diagramm mit dem Verlauf des im Meßwertaufnehmer erzeugten Signals in Abhängigkeit der Zeit bzw. des Verdrehwinkels des Rotors.

### Beschreibung des Ausführungsbeispiels

Fig.1 zeigt eine Radialkolbenmaschine 10 deren Gehäuse 11 durch einen nicht dargestellten Deckel verschlossen ist. Im Gehäuse 11 ist eine nach aussen abgedichtete, im wesentlichen zylindrische Ausnehmung 12 ausgebildet, in die zentrisch ein im Gehäuse ortsfest gelagerter Steuerzapfen 13 hineinragt. Auf diesem Teil des Steuerzapfens ist ein Rotor 14 drehbar gelagert, in dem mehrere radial verlaufende Bohrungen 15 Zylinder bilden, in denen Arbeitskolben 16 gleiten. Diese Arbeitskolben 16 sind gelenkig mit Gleitschuhen 17 verbunden, die aus den Bohrungen 15 des Rotors herausragen und die mittels nicht näher dargestellten Halteringen beweglich an einen zylindrischen Hubring 18 gefesselt sind. Die Innenseite des Hubrings bildet dabei die Lauffläche für diese Gleitschuhe 17. Der Hubring wird von zwei, im Gehäuse angeordneten, hydraulischen Verstellkolben 22 und 23, welche sich diametral gegenüberliegen und eine Verstelleinrichtung bilden, in seiner Lage fixiert. Die Position des Hubrings 18 ist innerhalb der Ausnehmung, entlang der von den Verstellkolben 22 und 23 vorgegebenen Richtung variabel. Parallel zur Verstellrichtung angebrachte Abflachungen am äußeren Umfang des Hubrings 24 und am Gehäuse 25 dienen als Führung bei der Verschiebung des Hubrings in Verstellrichtung und sichern diesen gleichzeitig gegen Verdrehen. Im Steuerzapfen 13 sind in der Höhe des Rotors in Fig.1 nicht erkennbare Steuerschlitze ausgebildet, die über ebenfalls im Steuerzapfen 13 angebrachte Längskanäle 26 und Durchbrüche mit radial im Gehäuse verlaufenden, nach außen dringenden Kanälen verbunden sind. Diese Kanäle 26 stellen Saug- und Druckkanäle dar und führen das Hydraulikmedium in die Maschine 10 hinein und unter Druck wieder heraus. Die Winkellage des Rotors 14 auf dem Steuerzapfen 13 ist so ausgeführt, daß die zwischen den Steuerschlitzen im Steuerzapfen 13 gelegenen Stege in einem Bereich liegen, in dem sich die Arbeitskolben 16 in ihren Totpunkten befinden. Der Rotor 14 wird über eine ebenfalls nicht dargestellte Kupplung von einer im Deckel gelagerten Treibwelle in Drehbewegung versetzt.

Wie Fig.1 zeigt, weist die Radialkolbenmaschine 10 zur Erfassung der Exzentrizität 20 des als Verstellorgan dienenden Hubrings 18, eine Meßeinrichtung auf, die über einen Meßwertaufnehmer 27 im Hubring 18 und über mehrere Meßwertgeber verfügt. Dabei dienen als Meßwertgeber die Gleitschuhe 17 der Arbeitskolben 16. Das von ihnen im Meßwertaufnehmer ausgelöste Signal wird einer Auswerteelektronik 28 zugeleitet.

Die Wirkungsweise der verstellbaren Radialkolbenmaschine 10 wird im Folgenden erläutert, wobei deren grundsätzliche Funktion in Zusammenhang mit der hydraulischen Verstelleinrichtung als an sich bekannt vorausgesetzt wird. Bei der in Fig.1 als linksdrehend dargestellten Radialkolbenmaschine 10 ist über die Verstelleinrichtung der Hubring 18 maximal nach links ausgestellt, wodurch sich eine Exzentrizität 20 zwischen Hubring 18 und Rotor 14 ergibt. Die eingangs erwähnte Fesselung der Gleitschuhe an den Hubring 18, in Verbindung mit dessen exzentrischer Lage zum Rotor 14, zwingt den über die Gleitschuhe 17 gelenkig verbundenen Arbeitskolben 16 im Rotor 14 bei dessen Drehbewegung eine Hubbewegung in radialer Richtung auf. Als Folge dieser Hubbewegung, in Verbindung mit den kinematischen Verhältnissen in der Radialkolbenmaschine 10, verändert sich der Abstand zwischen zwei aufeinanderfolgenden Gleitschuhen.

Diese Veränderung des Abstandes bezogen auf den vorhandenen Abstand bei Neutralposition der Maschine (Hubringexzentrizität = 0) ist proportional zur Exzentrizität 20 des Hubrings 18 und wird deshalb zur Erfassung dieser Exzentrizität 20 herangezogen.

In Richtung der Verstellorgane 22 und 23 des Hubrings 18 nimmt besagter Abstand einen Extremwert an, weshalb es für eine möglichst genaue Erfassung der Exzentrizität 20 von Vorteil ist, wenn der Meßwertaufnehmer 27, wie es Fig.1 zeigt, dort angeordnet ist.

Prinzipbedingt gibt dieser solange eine Spannung als Signal ab, wie sich ein Gleitschuh 17 über ihm befindet. Erreicht z.B. die in Drehrichtung vordere Kante 17.1 des Gleitschuhs 17 den Meßwertaufnehmer 27, so führt dies im Signalverlauf 30 zu einem Spannungsanstieg 32 auf ein höheres Niveau 33, das solange erhalten bleibt bis die in Drehrichtung hintere Kante 17.2 des Gleitschuhs 17 am Meßwertaufnehmer 27 vorbei geglitten ist. Das Spannungssignal geht dann auf das ursprüngliche Niveau 34 zurück, wodurch im Signalverlauf 30 eine abfallende Flanke 35 entsteht. Bis die Vorderkante des nachfolgenden Gleitschuhs 17.3 den Meßwertaufnehmer 27 erreicht hat, verbleibt das Spannungssignal auf diesem niedereren Niveau 34, danach erfolgt erneut ein Spannungsanstieg 32 usw..

Der zeitliche Verzug 36 zwischen den, im Signalverlauf aufeinanderfolgenden, ansteigenden und abfallenden Spannungsflanken ist ein direktes Maß für den zwischen den zugehörigen Gleitschuhen vorhandenen Abstand, welcher, wie zuvor bereits erwähnt, proportional zur Exzentrizität des Hubrings 18 ist.

Wird z.B. der Hubring 18 aus seiner Position nach Fig.1 in seine Neutralposition bewegt, so wird im Meßwertaufnehmer 27 ein Signalverlauf 31 (gestrichelte Linie) nach Fig.2 erzeugt. Die Abstandsverkleinerung zwischen zwei aufeinanderfolgenden Gleitschuhen 17 äußert sich in einem geringeren zeitlichen Abstand 38 zwischen abfallender und ansteigender Signalflanke.

Der Signalverlauf 30 oder 31 wird nun in der Form von einer Auswerteelektronik 28 weiterverarbeitet, daß eine abfallende Flanke 35 im Signalverlauf einen Zähler mit hochfrequenter Zählfolge startet. Gestoppt wird dieser Zähler durch eine ansteigenden Flanke 32, wobei die Zählfrequenz einmalig so abzustimmen ist, daß das Zählergebnis der vorliegenden Exzentrizität 20 entspricht. Die Exzentrizität 20 des Hubrings 18 läßt sich somit stetig über den gesamten Verstellbereich des Hubrings 18 ermitteln.

Zur Drehzahlerfassung des Rotors 14 wird von der Auswerteelektronik 28 die Zeit 42 zwischen zwei ansteigenden Spannungsflanken 32 erfaßt, die umgekehrt proportional zur Maschinendrehzahl ist. Über beide Meßgrößen, Drehzahl und Exzentrizität, läßt sich der Volumenstrom der Maschine erfassen.

Bei einer derartigen Meßeinrichtung hängt das mögliche Abtastintervall zwischen zwei Signalen sowohl von der Rotordrehzahl als auch von der Zahl der als Meßwertgeber benutzten Gleitschuhe 17 der Maschine ab. Bei einer üblichen Industriedrehzahl von 1500 l/min und bei sieben Arbeitskolben mit Gleitschuhen läßt sich beispielsweise ein Abtastintervall von ca. 5,7 ms darstellen, was für die meisten Anwendungsfälle ausreichend ist.

Selbstverständlich sind Änderungen an der gezeigten Ausführungsform möglich, ohne vom Gedanken der Erfindung abzuweichen. So eignen sich für das berührungslose Wirkungsprinzip der Meßeinrichtung verschiedene Verfahren, wobei ein induktives, ein optoelektronisches oder ein magnetisches Wirkungsprinzip besonders vorteilhaft ist.

## Patentansprüche

1. Verstellbare, hydrostatische Radialkolbenmaschine (10) mit einem Gehäuse (11), in dem auf einem Steuerzapfen (13) ein Rotor (14) drehbar gelagert ist, der mit einer Antriebswelle zusammenwirkt und der in radial angeordneten Bohrungen (15) Arbeitskolben (16) führt, deren aus den Bohrungen (15) ragende Enden mit am Arbeitskolben (16) gelenkig gelagerten Gleitschuhen (17) ausgestattet sind, welche sich an der Innenseite eines Hubrings (18) abstützen, der über eine Einrichtung relativ zum Rotor (14) exzentrisch verstellbar ist, die über mindestens einen Verstellkolben (22) verfügt, welcher auf den Außenumfang des Hubrings (18) entlang dessen Verstellrichtung einwirkt und mit Mitteln zur Erfassung der Exzentrizität des Hubrings, dadurch gekennzeichnet, daß die Mittel eine Meßeinrichtung und eine damit zusammenwirkende Auswerteelektronik (28) aufweisen, welche die Exzentrizität (20) des Hubrings aus dem Abstand zwischen zwei aufeinanderfolgenden Gleitschuhen (17) ableiten.

2. Radialkolbenmaschine (10) nach Anspruch 1, dadurch gekennzeichnet, daß die Meßeinrichtung einen, im Hubring (18) angeordneten, Meßwertaufnehmer (27) aufweist, der insbesondere an die Innenseite des Hubrings (18) grenzt.

3. Radialkolbenmaschine (10) nach einem der Ansprüche 1 und 2, dadurch gekennzeichnet, daß die Meßeinrichtung als Meßwertgeber mindestens zwei Gleitschuhe (17), die in Drehrichtung hintereinander liegen, verwendet.

4. Radialkolbenmaschine (10) nach einem oder mehreren der Ansprüche 1,2,3, dadurch gekennzeichnet, daß der Meßwertaufnehmer in einem Bereich des Hubrings (18) angeordnet ist in dem der Abstand zwischen zwei vorbeigleitenden Gleitschuhen (17) einen Extremwert annimmt, d.h. im wesentlichen gleichachsig zu der von den Verstellkolben (22 und 23) vorgegebenen Richtung angeordnet ist.

5. Radialkolbenmaschine (10) nach einem der Ansprüche 1 bis 4, dadurch gekennzeichnet, daß die Meßeinrichtung nach einem berührungslosen Wirkungsprinzip arbeitet.

6. Radialkolbenmaschine (10) nach einem oder mehreren der Ansprüche 1 bis 5, dadurch gekennzeichnet, daß der Hubring (18) im Gehäuse (11) gegen Verdrehung gesichert angeordnet ist, wozu Gleitflächen (24 und 25) an Hubring (18) und Gehäuse (11) ausgebildet sind, die insbesondere parallel zur Verstellrichtung verlaufen.

## Claims

1. Adjustable hydrostatic radial-piston machine (10), with a housing (11), in which is rotatably mounted on a control journal (13) a rotor (14) which cooperates with a drive shaft and in radially arranged bores (15) guides working pistons (16), of which the ends projecting from the bores (15) are equipped with sliding blocks (17) mounted in an articulated manner on the working piston (16) and supported on the inside of a lifting ring (18) which is eccentrically adjustable relative to the rotor (14) via a device having at least one adjusting piston (22) which acts on the outer circumference of the lifting ring (18) in the direction of adjustment of the latter, and with means for detecting the eccentricity of the lifting ring, characterized in that the means have a measuring device and evaluation electronics (28) which cooperate with the latter and which derive the eccentricity (20) of the lifting ring from the distance between two successive sliding blocks (17).

2. Radial-piston machine (10) according to Claim 1, characterized in that the measuring device has a measurement transducer (27) which is arranged in the lifting ring (18) and which, in particular, is adjacent to the inside of the lifting ring (18).

3. Radial-piston machine (10) according to one of Claims 1 and 2, characterized in that the measuring device, as a measurement transducer, uses at least two sliding blocks (17) which lie one behind the other in the direction of rotation.

4. Radial-piston machine (10) according to one or more of Claims 1, 2 and 3, characterized in that the measurement transducer is arranged in a region of the lifting ring (18) in which the distance between two sliding blocks (17) sliding past assumes an extreme value, that is to say is arranged essentially coaxially to the direction predetermined by the adjusting pistons (22 and 23).

5. Radial-piston machine (10) according to one of Claims 1 to 4, characterized in that the measuring device works on a non-contact operating principle.

6. Radial-piston machine (10) according to one or more of Claims 1 to 5, characterized in that the lifting ring (18) is arranged in the housing (11) so as to be secured against rotation, for which purpose sliding faces (24 and 25) are formed on the lifting ring (18) and housing (11), the said sliding faces running, in particular, parallel to the direction of adjustment.

## Revendications

1. Machine hydrostatique à pistons radiaux (10), réglable, comprenant un carter (11) dans lequel un rotor (14) est monté à rotation autour d'un téton de commande (13), ce rotor coopérant avec un arbre moteur et guidant des pistons (16) logés dans des perçages radiaux (15), dont les extrémités dépassant les perçages (15) sont munies de patins (17) reliés de manière articulée aux pistons (16), les patins s'appuyant par leur côté intérieur contre un anneau de circulation (18) réglable de façon excentrée par rapport au rotor (14) à l'aide d'une installation ayant au moins un vérin de réglage (22) agissant sur la périphérie extérieure de l'anneau de circulation (18) le long de son installation de réglage ainsi que des moyens pour détecter l'excentricité de l'anneau de déplacement,
caractérisée en ce que
les moyens comprennent une installation de mesure et un circuit électronique d'exploitation (28) coopérant avec cette installation de mesure pour déduire l'excentricité (20) de l'anneau de circulation à partir de l'intervalle entre deux patins de glissement (17) successifs.

2. Machine à pistons radiaux (10), selon la revendication 1,
caractérisée en ce que
l'installation de mesure comporte un capteur de valeurs de mesure (27) logé dans l'anneau de circulation (18), et venant notamment contre le côté intérieur de l'anneau de circulation (18).

3. Machine à pistons radiaux (10) selon l'une quelconque des revendications 1 ou 2,
caractérisée en ce que
l'installation de mesure comporte comme générateurs de valeurs de mesure, au moins deux patins (17) placés l'un derrière l'autre dans le sens de rotation.

4. Machine à pistons radiaux (10) selon l'une ou plusieurs des revendications 1, 2, 3,
caractérisée en ce que
le capteur de valeurs de mesure est prévu dans une zone de l'anneau de circulation (18) dans laquelle la distance entre deux patins (17) qui passent prend une valeur extrême, c'est-à-dire qu'elle est essentiellement coaxiale à la direction prédéfinie par les vérins de réglage (22, 23).

5. Machine à pistons radiaux (10) selon l'une des revendications 1 à 4,
caractérisée en ce que
l'installation de mesure fonctionne selon un principe d'action sans contact.

6. Machine à pistons radiaux (10) selon l'une ou plusieurs des revendications 1 à 5,
caractérisée en ce que
l'anneau de circulation (18) est monté de manière bloquée en rotation dans le carter (11) et des surfaces de glissement (24, 25) sont réalisées sur l'anneau de circulation (18) et le carter (11), ces surfaces étant essentiellement parallèles à la direction de réglage.
